# EUROPÄISCHE PATENTSCHRIFT

(11) **EP 2 818 815 B1**
(45) Veröffentlichungstag und Bekanntmachung des Hinweises auf die Patenterteilung: **08.04.2020**
(21) Anmeldenummer: 14174675.0
(22) Anmeldetag: 27.06.2014
(51) Int. Cl.: F25D 31/00

(54) **Kühl- und/oder Gefriergerät**
Refrigeration and/or freezer device
Appareil de réfrigération et/ou de congélation

(30) Priorität: 27.06.2013 DE 102013010812; 10.09.2013 DE 102013015070; 14.05.2014 DE 102014007107; 06.06.2014 DE 102014008257
(43) Veröffentlichungstag der Anmeldung: 31.12.2014
(73) Patentinhaber: Liebherr-Hausgeräte Ochsenhausen GmbH, 88416 Ochsenhausen (DE)
(72) Erfinder: Ertel, Thomas, 88299 Leutkirch (DE); Schick, Michael, 88471 Baustetten (DE)
(74) Vertreter: Herrmann, Uwe

(56) Entgegenhaltungen:
- WO-A2-2004/017268
- WO-A2-2011/114158
- US-A- 1 468 126
- US-A1- 2006 065 008
- US-A1- 2006 185 372
- US-A1- 2010 319 363
- US-A1- 2012 011 883

## Beschreibung

Die vorliegende Erfindung betrifft ein Kühl- und/oder Gefriergerät mit wenigstens einem gekühlten Aufnahmebereich für wenigstens ein Flüssigkeitsbehältnis, insbesondere für Getränkeflaschen oder -dosen.

Aus dem Stand der Technik ist es bekannt, eine beschleunigte Abkühlung von Getränken oder sonstigen Flüssigkeiten durch Schnellkühlfunktionen eines Kühl- bzw. Gefriergerätes zu erreichen. Eine weitere Möglichkeit zur schnellen Abkühlung von Flüssigkeiten besteht darin, die entsprechenden Flüssigkeitsbehältnisse in ein Gefrierfach einzulegen, wobei der Nutzer darauf zu achten hat, dass er das Behältnis rechtzeitig vor dem Gefrieren wieder aus dem Gefrierbereich entnimmt.

Die US 2006 / 0 185 372 A1, welche als nächster Stand der Technik angesehen wird, offenbart ein Kältegerät mit einem gekühlten Aufnahmebereich für ein eine Flüssigkeit enthaltendes Flüssigkeitsbehältnis, wie Getränkeflaschen oder -dosen, wobei ein mehrere Nocken umfassende Welle vorgesehen ist.

Die Nocken sind als Zahnräder ausgeführt, sodass eine gleichmässige nicht ruckartige Rotationsbewegung des Flüssigkeitsbehältnisses erzeugt wird.

Der vorliegenden Erfindung liegt die Aufgabe zugrunde, ein Kühl- und/oder Gefriergerät der eingangs genannten Art dahingehend weiterzubilden, dass eine für den Nutzer bequeme und schnelle Abkühlung von Flüssigkeiten und insbesondere von Getränken möglich ist.

Diese Aufgabe wird durch ein Kühl- und/oder Gefriergerät mit den Merkmalen des Anspruchs 1 gelöst.

Danach ist vorgesehen, dass das Gerät wenigstens ein Antriebsmittel aufweist, das derart ausgebildet ist, dass zum Zwecke der beschleunigten Abkühlung der Flüssigkeit der Aufnahmebereich für das wenigstens eine Flüssigkeitsbehältnis und/oder das wenigstens eine darin aufgenommene Flüssigkeitsbehältnis durch das Antriebsmittel bewegt wird.

Zusätzlich kann vorgesehen sein, dass der Aufnahmebereich derart ausgebildet ist, dass das darin bzw. darauf befindliche Flüssigkeitsbehältnis durch Antriebsmittel und durch die Einwirkung der Schwerkraft bewegt wird. Somit besteht ein weiterer Gedanke der Erfindung darin, die Schwerkraft zur Bewegung des Flüssigkeitsbehältnisses zu verwenden. Dabei ist es denkbar, dass nur dort gezielt mit Antriebsmitteln eingegriffen wird, wo dies notwendig ist.

Durch die Bewegung der Flüssigkeit wird diese durchmischt, wodurch deren Abkühlung gegenüber einer ruhenden Flüssigkeit deutlich beschleunigt wird. Durch die Durchmischung der zu kühlenden Getränke oder sonstigen Flüssigkeiten können diese innerhalb kurzer Zeit auf die gewünschte Temperatur gekühlt werden. Die Notwendigkeit des Nutzers, die Flüssigkeitsbehältnisse rechtzeitig aus dem Aufnahmebereich zu entnehmen, besteht nicht, da der Aufnahmebereich auf eine bestimmte vorgegebene Temperatur geregelt werden kann.

In bevorzugter Ausgestaltung der Erfindung ist das Antriebsmittel derart ausgebildet, dass der Aufnahmebereich und/oder das Flüssigkeitsbehältnis geschüttelt, vibriert, oder gestoßen wird. Von der Erfindung ist ebenfalls der Fall umfasst, dass eine Kombination von wenigstens zwei der vorgenannten Bewegungsarten durch das Antriebsmittel generiert wird.

Auch ist es denkbar, jedoch nicht Teil der beanspruchten Erfindung, dass Mittel vorgesehen sind, die das Flüssigkeitsbehältnis in einem "Schwebezustand" halten. Darunter ist zu verstehen, dass das Flüssigkeitsbehältnis von gekühlter Luft oder einem sonstigen gekühlten Gas oder von gekühlter Flüssigkeit umströmt bzw. angeströmt wird. Denkbar ist es, dass das Getränkebehältnis in einer Halterung liegt und z.B. von unten mit gekühlter Luft oder gekühlter Flüssigkeit umströmt wird. Die An- bzw. Umströmung der Luft kann derart ausgeprägt sein, dass das Flüssigkeitsbehältnis keinen Kontakt zu einem festen Untergrund hat. Umfasst ist jedoch auch der Fall, dass das Flüssigkeitsbehältnis während der An- bzw. Umströmung auf einem Untergrund bzw. auf einer Halterung aufliegt.

Dabei ist es denkbar, dass die Flüssigkeit bzw. der Gas- bzw. Luftstrom ausgerichtet ist, um eine Drehung des Flüssigkeitsbehältnisses zu erzeugen. Dies ist beispielsweise aus Brunnen bekannt, in denen sich eine Steinkugel dreht.

Grundsätzlich kann das Antriebsmittel derart ausgebildet sein, dass eine Hin- und Herbewegung, die linear erzeugt wird, entsteht.

Erfindungsgemäß ist vorgesehen, dass eine intermittierende Bewegung erzeugt wird, die ebenfalls linear sein kann.

Grundsätzlich kann das Antriebsmittel des Weiteren so ausgebildet sein, dass die Bewegung kreisförmig und/oder linear ist, wobei der Begriff "kreisförmig" derart allgemein zu verstehen ist, dass darunter jede nichtlineare Bewegung zu verstehen ist.

Wird das Flüssigkeitsbehältnis bewegt, kann diese Bewegung in einer nicht zur beanspruchten Erfindung gehörenden Form durch eine Drehung gebildet werden, die gleichmäßig sein kann oder auch eine Hin- und Herdrehung, beispielsweise um jeweils einen Winkelbereich von 45°, 60°, 90°, 180°, 360° oder < 720°.

Grundsätzlich ist es denkbar, dass die Drehbewegung so erfolgt, dass eine Drehung um die Längsachse des Flüssigkeitsbehältnisses und/oder um dessen eine oder mehrere Querachse erfolgt. Dabei kann das Getränkebehältnis bzw. Flüssigkeitsbehältnis auf angetriebenen Rollen liegen und so gedreht werden. Denkbar ist es weiterhin, dass gleichzeitig eine Vibration des Flüssigkeitsbehältnisses stattfindet.

Auch ein Schütteln des Flüssigkeitsbehältnisses kann in dessen Längsrichtung oder auch quer dazu erfolgen.

Liegt eine Stoßbewegung vor, kann diese beispielsweise durch einen Stößel erzeugt werden, der intermittierend auf das Flüssigkeitsbehältnis auftrifft und dieses in Bewegung versetzt.

Auch ist es in einer nicht zur beanspruchten Erfindung gehörenden Form denkbar, dass eine Schwenkbewegung des Flüssigkeitsbehältnisses erzeugt wird, wobei auch diese Schwenkbewegung linear sein kann, eine Kreisbewegung sein kann oder auch eine Exzenterbewegung. Die Schwenkachse steht vorzugsweise vertikal und verläuft vorzugsweise durch das Flüssigkeitsbehältnis oder auch neben bzw. außerhalb des Flüssigkeitsbehältnisses.

Auch eine nicht zur beanspruchten Erfindung gehörende Kippbewegung ist denkbar. In diesem Fall liegt die Schwenkachse vorzugsweise horizontal und verläuft vorzugsweise durch das Flüssigkeitsbehältnis. Auch dabei ist eine gleichmäßige Drehung, eine Hin- und Herdrehung um einen Winkel beispielsweise von 45°, 60°, 90°, 180°, 360° oder < 720° denkbar. Die Kippbewegung kann um eine Längsachse oder auch um eine Querachse des Flüssigkeitsbehältnisses erfolgen.

Die Erfindung umfasst sowohl Ausführungen, bei denen der Aufnahmebereich, in dem bzw. auf dem sich das wenigstens eine Flüssigkeitsbehältnis befindet eine Bewegung erfährt, sodass auch das Flüssigkeitsbehältnis bewegt wird. Auch ist es denkbar, dass der Aufnahmebereich selbst nicht bewegt wird und nur das Flüssigkeitsbehältnis durch einen Nocken bewegt wird.

Erfindungsgemäß ist vorgesehen, dass das Antriebsmittel wenigstens eine Nockenscheibe oder einen sonstigen umlaufenden Körper mit Nocke oder wenigstens eine Nockenwelle aufweist, deren Nocke mit dem Aufnahmebereich oder mit einem daran befindlichen Flüssigkeitsbehältnis intermittierend in Kontakt steht.

Besonders vorteilhaft ist es, wenn der Aufnahmebereich Bestandteil einer modularen Einheit ist, die sich in oder an dem Gerät befindet.

Dabei ist es denkbar, dass das Modul entnehmbar ist. Denkbar ist beispielsweise eine lösbare Befestigung, wie beispielsweise Verrastung am Innenbehälter oder auch an einer speziell dafür vorgesehenen Halterung auch an anderer Stelle. In Frage kommen beispielsweise die Decke, die Seitenwand, die Rückwand, der Boden, die Türe oder auch Einbauteile, wie beispielsweise Ablageböden des Gerätes. So ist es beispielsweise denkbar, dass die Einheit unter einen Ablageboden des Kühl- bzw. Gefriergerätes geschoben werden kann, der sich seinerseits in dem gekühlten Innenraum befindet.

Auch eine andere Art der Fixierung, beispielsweise eine Verschraubung ist denkbar und von der Erfindung mitumfasst.

Die elektrische Kontaktierung zur Stromversorgung und/oder Signalisierung des Aufnahmebereiches bzw. der modularen Einheit kann so erfolgen, dass diese automatisch beim Einsetzen bzw. beim Einbau in eine Verrastung hergestellt ist oder dahingehend, dass diese manuell vor oder nach dem Einbau durchgeführt werden muss.

Zur elektrischen Sicherheit kann vorgesehen sein, dass die Spannung erst nach der Einrastung bzw. nach dem vollständigen Einsetzen des Moduls bzw. des Aufnahmebereiches vorliegt und/oder dass eine Zuschaltung der Spannung nur bei geschlossener Türe erfolgt.

Wie oben ausgeführt, kann eine besonders einfache Installation des Aufnahmebereiches oder der modularen Einheit durch eine Verrastung erfolgen. Auch Sicherungsstifte und Vierteldrehverschlüsse sind denkbar und von der Erfindung mitumfasst.

In weiterer Ausgestaltung der Erfindung ist vorgesehen, dass der Aufnahmebereich offen in dem gekühlten Innenraum angeordnet ist, d.h. nicht durch Wandungen oder dergleichen von diesem abgetrennt ist. Auch ist von der Erfindung der Fall umfasst, dass eine solche Abtrennung vorliegt und dass wenigstens ein Verschlusselement, wie beispielsweise eine Klappe oder Schublade vorgesehen ist, nach deren Öffnen der Aufnahmebereich zugänglich ist.

Die Größe des Aufnahmebereiches kann unterschiedlich gestaltet werden. Er kann für die Aufnahme beispielsweise einer Bierflasche, einer Weinflasche, einer Sektoder Prosecco-Flasche oder auch von Getränkedosen oder mehrerer der vorgenannten Behältnisse vorgesehen sein.

Grundsätzlich kann der Aufnahmebereich derart ausgebildet sein, dass genau ein Flüssigkeitsbehältnis oder eine Mehrzahl von Flüssigkeitsbehältnissen in diesem aufgenommen werden können.

In einer weiteren Ausgestaltung der Erfindung ist vorgesehen, dass dem Aufnahmebereich wenigstens ein Ventilator zur Erzeugung einer Kaltluftströmung durch den Aufnahmebereich zugeordnet ist. Alternativ dazu ist vorgesehen, dass der Aufnahmebereich derart in dem Gerät angeordnet ist, dass dieser von einer in dem Gerät vorliegenden Kaltluftströmung beaufschlagt wird oder werden kann.

Zur Luftzirkulation ist es somit denkbar, dass ein zusätzlicher Ventilator vorgesehen ist, der sich in der modularen Einheit bzw. im Bereich des Aufnahmebereiches befindet.

Es kann sich dabei um einen Axialventilator, einen Radialventilator oder um einen Tangentialventilator handeln. Die Luftführung kann derart sein, dass die Luft durch den Aufnahmebereich gedrückt oder gesogen wird.

Denkbar ist es weiterhin, dass der Aufnahmebereich oder die modulare Einheit, deren Bestandteil der Aufnahmebereich ist einen Luftkanal bildet, der wenigstens eine Zuluftöffnung und wenigstens eine Abluftöffnung aufweist. Diese können oval, rund, quadratisch, rechteckig oder vieleckig ausgeführt sein.

Die Position der Zu- und Abluftöffnungen sowie deren Anzahl kann danach bestimmt werden, in welchem Bereich eine Luftströmung des Gerätes der Aufnahmebereich bzw. die modulare Einheit angeordnet ist.

Auch ist es denkbar, dass dem Aufnahmebereich bzw. der modularen Einheit kein eigener Ventilator zugeordnet ist, sondern dass der Aufnahmebereich so angeordnet ist, dass er von einer ohnehin in dem gekühlten Innenraum vorliegenden Kaltluftströmung beaufschlagt werden kann.

So ist es beispielsweise denkbar, dass ein Abzweig von dem Kaltluftkanal eines Kühl- bzw. Gefriergerätes zu dem Aufnahmebereich vorliegt, durch den Kaltluft in den Aufnahmebereich und damit um das Flüssigkeitsbehältnis herum geführt werden kann. Dieser Durchbruch etc. kann durch ein Verschlusselement oder durch eine Drossel regulierbar sein, sodass die Luftmenge einstellbar ist.

Um die Wärme aus dem gekühlten Bereich bzw. aus dem Flüssigkeitsbehältnis abzuführen, ist es denkbar, dass Kühlrippen z.B. aus Aluminiumblech oder Stahlblech vorgesehen sind oder dass eine wärmeleitende Verbindung über ein Wärmerohr, über Aluminium oder Kupfer vorliegt.

Außer einer mechanischen Bewegung ist auch eine zusätzliche Anregung/Bewegung durch Felder oder Wellen, wie z.B. durch Ultraschall denkbar und von der Erfindung umfasst.

Die Stromversorgung und/oder Datenversorgung der Antriebseinheit bzw. der modularen Einheit kann über eine DC-Versorgung z.B. über ein externes Netzteil oder über das Netzteil der ohnehin vorhandenen Geräteelektronik erfolgen oder auch über eine AC-Versorgung.

Für den Fall, dass eine Datenverbindung zu der Elektronik des Gerätes vorliegt, die den gesamten Gerätebetrieb steuert oder regelt ist es denkbar, dass diese Datenverbindung drahtlos oder auch drahtgebunden ist.

In einer weiteren Ausgestaltung der Erfindung ist vorgesehen, dass eine Steueroder Regelungseinheit vorgesehen ist, die so ausgebildet ist, dass diese die Antriebsmittel in Abhängigkeit wenigstens eines Parameters betreibt. Diese Steueroder Regelungseinheit kann Bestandteil der Geräteelektronik sein.

So ist es beispielsweise denkbar, dass wenigstens ein Sensor vorgesehen ist, der einen Parameterwert misst und dass dieser Parameterwert der Steuer- oder Regelungseinheit zugeführt wird. Diese kann in Abhängigkeit des Parameterwertes den Betrieb der Antriebsmittel entsprechend steuern oder regeln.

So ist es beispielsweise denkbar, dass wenigstens ein Infrarotsensor zur Temperaturmessung vorgesehen ist. Hat die Temperatur einen bestimmten Wert erreicht ist es denkbar, dass die Antriebsmittel ausgeschaltet werden oder zumindest die Zufuhr von Kaltluft gedrosselt oder abgeschaltet wird.

Auch ist es denkbar, dass z.B. über einen Sensor die Oberflächentemperatur des Flüssigkeitsbehältnisses gemessen wird. So ist es beispielsweise denkbar, dass ein Temperaturfühler automatisch auf die Oberfläche des Flüssigkeitsbehältnisses gedrückt wird, beispielsweise durch Federkraft.

Auch die Umgebungstemperatur als Parameter ist denkbar und von der Erfindung mit umfasst.

Bei dem Parameter kann es sich auch um die Zeit handeln, sodass eine zeitliche Überwachung möglich ist. Denkbar ist es beispielsweise, dass eine Abkühlzeit bzw. eine Zeitdauer, in der die Antriebsmittel in Betrieb sind vorgewählt sind und dass zum Ende der Zeitspanne eine Deaktivierung der Durchmischung, d.h. der Antriebsmittel und/oder sofern vorhanden des oder der Ventilatoren eintritt, die zur Kaltluftzufuhr über den Aufnahmebereich vorgesehen sind.

Auch ist es denkbar, dass Mittel vorgesehen sind, durch die eine zu starke Abkühlung vermieden wird. Diese Mittel können durch elektrische Heizmittel realisiert werden, die den gekühlten Bereich bzw. des Aufnahmebereich am Ende des Abkühlvorganges beheizen.

Denkbar ist es, dass akustisch oder optisch am Ende der Abkühlzeit ein Signal abgegeben wird, sodass dem Nutzer bekannt ist, dass die gewünschte Abkühlung erfolgt ist.

Die notwendige Abkühldauer kann beispielsweise aus dem Gewicht des Flüssigkeitsbehältnisses berechnet werden. So ist es denkbar, dass eine entsprechende Wägevorrichtung vorhanden ist, und dass aus dem Gewicht eine erforderliche Abkühlzeit berechnet und dem Abkühlvorgang zugrunde gelegt wird.

Auch ist es denkbar, dass Eingabemittel vorgesehen sind, über die der Nutzer für das Flüssigkeitsbehältnis charakteristische Daten, wie beispielsweise das Flaschenvolumen eingeben kann und darauf basierend eine erforderliche Abkühldauer bestimmt wird.

In einer bevorzugten Ausgestaltung der Erfindung ist vorgesehen, dass in dem Aufnahmebereich Eis, vorzugsweise gecrushtes Eis, vorliegt und/oder dass Mittel vorgesehen sind, die derart ausgebildet sind, dass durch diese Mittel in den Aufnahmebereich Eis, vorzugsweise gecrushtes Eis einfüllbar ist. Vorzugsweise ist vorgesehen, dass das Flüssigkeitsbehältnis in dem Eis gedreht oder anderweitig bewegt wird. Das Eis kann das Flüssigkeitsbehältnis teilweise oder vollumfänglich umgeben.

Der Aufnahmebereich kann beispielsweise als Behältnis bzw. als Kühlbehältnis ausgebildet sein.

Das Bewegen des Getränkebehälters kann beispielsweise im Kühlraum des Gerätes stattfinden.

Grundsätzlich, in einer nicht zur beanspruchten Erfindung gehörenden Form, ist eine gleichmäßige Drehung denkbar.

Auch ist es in einer nicht zur beanspruchten Erfindung gehörenden Form denkbar, dass der Aufnahmebereich gedreht wird und das Flüssigkeitsbehältnis feststehend angeordnet ist. Auch ist es denkbar, dass das Flüssigkeitsbehältnis nicht fixiert ist, sondern lose in dem Aufnahmebereich angeordnet ist.

Der Aufnahmebereich kann gleichzeitig als Aufnahmebereich für Schmelzwasser dienen.

Ein guter Kühleffekt lässt sich auch dann erzielen, wenn der Flüssigkeitsbehälter in einem Bereich mit kalter Flüssigkeit angeordnet ist. Somit kann der Aufnahmebereich auch mit einer kalten Flüssigkeit gefüllt sein.

Eine bevorzugte Ausgestaltung der Erfindung besteht darin, dass Antriebsmittel vorgesehen sind, die den Flüssigkeitsbehälter in dem Aufnahmebereich, der zumindest teilweise mit Eis gefüllt ist, bewegen.

Grundsätzlich kann die Bewegungsachse beispielsweise senkrecht oder waagrecht oder auch schräg verlaufen.

Der Aufnahmebereich kann in einem Schnellkühlbereich im Kühlkompartiment des Gerätes angeordnet sein.

Der Aufnahmebereich kann derart ausgebildet sein, dass das Flüssigkeitsbehältnis von oben, von vorne oder schräg in den Aufnahmebereich eingelegt wird.

Die Antriebsmittel, die eine Bewegung des Flüssigkeitsbehälters in dem Aufnahmebereich hervorrufen, können als Reibrad ausgebildet sein, das beispielsweise am Umfang und/oder am Boden des Flüssigkeitsbehälters angreift. Auch eine Ankopplung der Antriebsmittel stirnseitig mit einem Saugnapf oder dergleichen ist möglich und von der Erfindung umfasst.

Auch ist es denkbar, dass der Körper und/oder der Hals des Flüssigkeitsbehältnisses, insbesondere einer Flasche, durch Klemmung fixiert wird und so mit dem Antriebsmittel verbunden ist.

Die Befüllung des Aufnahmebereiches durch das Eis kann manuell durch den Nutzer oder auch automatisiert erfolgen. Als Portionierhilfe kann beispielsweise eine Schaufel oder dergleichen eingesetzt werden.

Bevorzugt ist es, wenn die Eiswürfel bzw. das Eis automatisch in den Aufnahmebereich eingefüllt werden.

Denkbar ist es, dass wenigstens ein Eisbereiter vorgesehen ist, der derart angeordnet ist, dass das Eis aus dem Eisbereiter durch die Mittel, wie beispielsweise eine Klappe in den Aufnahmebereich bewegbar ist.

Es kann wenigstens eine Steuer- oder Regelungseinheit vorgesehen sein, die die Befüllung des Aufnahmebereiches mit Eis in Abhängigkeit wenigstens eines Parameters vornimmt.

Das Einfüllen des Eises bzw. das Starten der Vorrichtung, wie z.B. der Antriebsmittel kann beispielsweise aufgrund einer Betätigung durch den Nutzer erfolgen, z.B. durch Betätigung einer Taste oder über das Gerätemenü.

Denkbar ist es, dass es sich bei dem genannten Parameter um das Vorhandensein und/oder die Größe und/oder das Gewicht und/oder die Temperatur des in dem Aufnahmebereich befindlichen Flüssigkeitsbehältnisses handelt. So kann in Abhängigkeit des Gewichtes und/oder der Temperatur, die z.B. mittels eines Infrarot-Thermometers gemessen wird, die notwendige Menge an Eis erfasst werden und das Eis in dieser Menge dann (veranlasst durch eine Steuer- oder Regelungseinheit) in den Aufnahmebereich eingefüllt werden.

Die genannten Mittel können beispielsweise durch eine Klappe oder auch durch ein Fördermittel, wie z.B. durch eine Förder- bzw. Transportschnecke oder -band in den Aufnahmebereich gefördert werden.

Auch ist es denkbar, Mittel vorzusehen, durch die die Größe der Eiswürfel bzw. der Eisstücke an den Bedarf angepasst wird und z.B. von der Größe, dem Gewicht oder der Temperatur des Flüssigkeitsbehältnisses abhängig gemacht wird. Bevorzugt wird gecrushtes Eis verwendet, das pro Masse eine vergleichsweise große Oberfläche und damit eine gute Kühlleistung aufweist.

Weiterhin kann wenigstens ein Behältnis zur Aufnahme von Schmelzwasser aus dem Aufnahmebereich vorhanden sein. Dieses kann sich unterhalb des Schnellkühlbereiches befinden, der durch den Aufnahmebereich gebildet wird.

Um ein Überlaufen des Schmelzwassers zu verhindern, kann vorgesehen sein, dass der Nutzer einen Hinweis erhält, dass das Behältnis für Schmelzwasser voll ist. Alternativ kann vorgesehen sein, dass das Behältnis an einen Abwassersystem eines Haushalts angeschlossen ist bzw. anschließbar ist und beispielsweise über einen Siphon abläuft oder mittels einer Pumpe abgepumpt wird.

In einer weiteren Ausgestaltung der Erfindung sind Mittel vorgesehen, durch die der Nutzer benachrichtigt wird, wenn der Kühlvorgang abgeschlossen ist. Dieser Zeitpunkt kann anhand des Gewichtes, durch Überwachung der Temperatur, nach Ablauf einer voreingestellten Zeit bestimmt werden.

Die Signalisierung des Nutzers kann beispielsweise optisch und/oder akustisch erfolgen.

Wie oben ausgeführt, besteht eine mögliche Ausgestaltung der Erfindung darin, dass sich das Flüssigkeitsbehältnis auch durch Schwerkraft bewegt.

Eine denkbare, jedoch nicht zur beanspruchten Erfindung gehörende, Ausgestaltung besteht darin, dass der Aufnahmebereich als mäanderförmige Bahn ausgebildet ist, auf der sich das Flüssigkeitsbehältnis nach unten bewegt, wie dies von einer Kugelbahn bekannt ist. Die Bahnabschnitte folgen somit aufeinander und weisen von Bahnabschnitt zu Bahnabschnitt eine jeweils wechselnde Neigung zur Horizontalen auf.

Denkbar ist es, dass die Flüssigkeitsbehältnisse bzw. die Getränkebehältnisse, wie z.B. Flaschen oder Dosen etc., an den Stirnseiten jeweils mit einer dünnen Achse versehen werden, mit der sie auf einer schiefen Ebene rollen können. Die Achsen können z.B. mit einem Aufsteckteil auf die Getränkebehälter aufgesteckt werden. In den aufsteckbaren Teilen können Mittel enthalten sein, die die werkzeuglose Fixierung auf den Flüssigkeitsbehältnissen erlauben, z.B. Klemmen oder Halter insbesondere aus flexiblen Materialien.

Die mäanderförmige Bahn führt zu einer Umkehr der Drehrichtung und damit zu einer guten Durchmischung. Da der Durchmesser des Getränkebehältnisses um ein Vielfaches größer ist als der der Achse, führt das Trägheitsmoment des Getränkebehältnisses und des Inhaltes zu einer langsamen Vorwärtsbewegung mit einer hohen Drehzahl.

Denkbar ist es, dass mehrere Aufsteckteile mit unterschiedlichen Durchmessern beigelegt sind, die sich an genormten oder marktüblichen Durchmessern orientieren: Dosen, Flaschenhals, Flaschenboden etc. Dies ist nicht auf eine bestimmte Bahn bzw. auf einen bestimmten Aufnahmebereich beschränkt, sondern gilt für jeden beliebigen Aufnahmebereich.

In einer weiteren in einer nicht zur beanspruchten Erfindung gehörenden Ausgestaltung ist vorgesehen, dass das Getränk bzw. das Flüssigkeitsbehältnis zur Abkühlung durch einen Bereich mit Temperaturen unter 0°C rollt und dann in ein Ausgabebehältnis in einem Temperaturbereich über 0°C fällt.

Auch ist in einer nicht zur beanspruchten Erfindung gehörenden Ausgestaltung ein Aufnahmebereich umfasst, auf dem das Flüssigkeitsbehältnis vergleichbar mit einem JoJo hin- und herbewegt wird. Wie bei einer mäanderförmigen Bewegung ist eine Aufhängung an den stirnseitigen Achsen möglich. Auf dem Aufnahmebereich erfährt das Flüssigkeitsbehältnis eine Auf- und Abbewegung.

Durch die Verwendung von Drehachsen an dem Flüssigkeitsbehältnis ist eine "Übersetzung" dahingehend denkbar, dass das Flüssigkeitsbehältnis auf kleinem Durchmesser im vergleich zum Durchmesser des Flüssigkeitsbehältnisses rollt. Das Trägheitsmoment wirkt dabei als Bremse.

Der Aufnahmebereich kann auch eine oder mehrere schiefe Ebenen aufweisen: Getränkebehältnis rollt z.B. auf einer Ebene hin und her. Dabei kann in einer nicht zur beanspruchten Erfindung gehörenden Form die Ebene hin und her gekippt werden. Der Antrieb der Ebene kann beispielsweise über eine rotierende Scheibe und/oder über einen linearen Antrieb realisiert werden.

In einer nicht zur beanspruchten Erfindung gehörenden Ausführungsform ist es denkbar, dass das Flüssigkeitsbehältnis einen gebremsten Fall erfährt. Das Getränkebehältnis bewegt sich durch Schwerkraft in einem Schacht nach unten. Das Getränkebehältnis ist dabei mit den Wänden des Schachtes im Kontakt. Durch entsprechende Gestaltung der Reibungskoeffizienten kann die Bewegung nach unten stark gebremst werden und eine Drehung erzeugt werden.

Vorzugsweise sind die Wandungen des Schachtes horizontal flexibel, z.B. durch eine Feder, mit dem Gehäuse des Kühlgerätes verbunden. Dadurch ist eine Anpassung an die Größe des Getränkebehältnisses möglich.

Weitere Einzelheiten und Vorteile der Erfindung werden anhand eines in den Zeichnungen 1 und 2 dargestellten Ausführungsbeispiels beschrieben. Die Beispiele in den Zeichnungen 3-10 illustrieren denkbare, nicht zur beanspruchten Erfindung gehörende, Ausgestaltungen.

Es zeigen:
- Figur 1:: eine schematische Darstellung einer durch eine Nocke bewegten Getränkedose,
- Figur 2:: eine weitere schematische Darstellung einer durch eine Nocke bewegten Getränkedose,
- Figur 3:: schematische Darstellungen von möglichen Schwenk- und Kippbewegungen, die durch die Antriebsmittel hervorgerufen werden,
- Figur 4:: eine schematische Darstellung eines in einem mit Eis gefüllten Aufnahmebereich angeordneten Getränkebehälters,
- Figur 5:: eine schematische Ansicht einer Getränkedose mit Aufsteckteilen,
- Figur 6:: eine schematische Darstellung einer mäanderförmigen Bahn als Aufnahmebereich,
- Figur 7:: eine schematische Darstellung eines schachtförmigen Aufnahmebereichs,
- Figur 8:: schematische Darstellungen unterschiedlich angetriebener schiefer Ebenen als Aufnahmebereich,
- Figur 9:: eine schematische Ansicht der Umströmung eines Flüssigkeitsbehältnisses und
- Figur 10:: eine schematische Ansicht einer Antriebsmittels mit Dose, das eine Drehung und eine Vibration erzeugt..

Das vorliegende Ausführungsbeispiel betrifft gemäß Figur 1 einen nicht näher dargestellten Aufnahmebereich, der beispielsweise wannenförmig oder umlaufend ausgeführt ist und einen Aufnahmeraum bildet, auf dem beispielsweise eine Getränkedose 10 aufgelegt werden kann.

Dieser Aufnahmeraum wird kontinuierlich oder zumindest zeitweise, z.B. für eine bestimmte Zeitspanne von einer Kaltluftströmung beaufschlagt, die durch einen dem Aufnahmebereich zugeordneten Ventilator oder durch einen Ventilator erzeugt wird, der ohnehin in dem Gerät vorhanden ist.

Über ein nicht dargestelltes Antriebsmittel, beispielsweise einen Elektromotor kann eine Nockenscheibe 20 in Drehung versetzt werden, deren Drehachse senkrecht zur Längsachse der Getränkedose steht. Auch eine schräge Anordnung ist denkbar und von der Erfindung mitumfasst.

Wie dies aus Figur 1 weiter hervorgeht, befindet sich auf der Oberseite der Nockenscheibe 20 die Nocke 22, die so dimensioniert ist, dass sie beim Auftreffen auf die Getränkedose 10 diese anhebt und beim Passieren der Getränkedose die Dose wieder absenkt, sodass die durch den Doppelpfeil gekennzeichnete Hin- und Herbewegung der Getränkedose 10 initiiert wird.

Grundsätzlich ist es auch denkbar, dass die Nocke bzw. Nockenscheibe, die beispielsweise auch ringförmig ausgeführt sein kann um eine Achse gedreht wird, die im Wesentlichen oder genau parallel zur Längsachse der Getränkedose 10 liegt, wie dies aus Figur 2 hervorgeht. In diesem Fall ist die Nockenscheibe als Ring 24 ausgeführt, der die Getränkedose umgibt und der auf seinem Innenumfang eine Nocke aufweist. Diese Nocke 22 trifft je nach Drehposition des Rings 20 auf die Getränkedose und hebt diese an und senkt sie ab, wie dies durch den Doppelpfeil gekennzeichnet ist. Auch hierdurch wird eine Durchmischung erzielt.

Figur 3 zeigt in der linken Darstellung eine Schwenkbewegung um eine Achse A1, die senkrecht zur Längsachse der Getränkedose 10 steht. Diese Schwenkbewegung kann gleichförmig erfolgen, d.h. die Dose kann stets in die gleiche Richtung gedreht werden. Eine optimale Durchmischung ergibt sich allerdings dann, wenn eine Hin- und Herbewegung der Getränkedose erfolgt.

Dies gilt entsprechend für die Kippbewegung gemäß Figur 3, rechte Darstellung, bei der die Getränkedose um eine Achse A2 bewegt wird, die wie auch die Schwenkachse A1 nicht in Richtung der Längsachse der Dose verläuft, sondern senkrecht zu dieser. Während die Schwenkachse gemäß Figur 3, linke Darstellung senkrecht steht, steht die Kippachse gemäß Figur 3, rechte Darstellung horizontal. Beide Achsen verlaufen durch die Dose, liegen jedoch nicht parallel zur Längsachse oder neben der Dose.

Der in den Figuren nicht näher dargestellte Aufnahmebereich, auf dem die Dose aufliegt, kann Bestandteil eines Moduls sein, das modular in das Kühl- bzw. Gefriergerät integriert ist, um einen einfachen Einbau und der Fertigung zu einem möglichst späten Zeitpunkt der Kühl- bzw. Gerätefertigung zu ermöglichen. Besonders vorteilhaft ist es, wenn das Modul so ausgestaltet ist, dass auch eine Nachrüstung möglich ist, sodass bestehende Geräte mit der erfindungsgemäßen Einheit bzw. dem Aufnahmebereich nachgerüstet werden können.

Durch den modularen Einbau können auch weitere Zubehörteile, wie beispielsweise Eiswürfelbereiter oder Speiseeisbereiter oder Ausstattungsvarianten angeboten werden.

Grundsätzlich ist es denkbar, dass das Behältnis bewegt wird oder überwiegend ruht und dass ein umlaufender Körper, wie er beispielsweise in Figur 1 und 2 dargestellt ist je Umdrehung mindestens einmal das Behältnis bewegt.

Selbstverständlich sind auch Ausführungsformen von der Erfindung mitumfasst, bei denen die Nockenscheiben etc. mehrere Nocken aufweisen, sodass pro 360°-Drehung eine mehrfache Anregung bzw. Bewegung des Flüssigkeitsbehältnisses erfolgt.

Figur 4 zeigt ein Ausführungsbeispiel, bei dem sich in dem Kühl- und/oder Gefriergerät ein Eisbereiter 100 befindet. Die Eisstücke sind mit dem Bezugszeichen E gekennzeichnet.

Der Eisbereiter 100 ist durch eine Klappe 102 von dem Aufnahmebereich 200 getrennt. In Abhängigkeit beispielsweise des Vorhandenseins einer Getränkedose oder -flasche 10 wird eine bestimmte Menge an Eis E in den Aufnahmebereich 200 eingefüllt. Sodann werden nicht näher gezeigt Antriebsmittel in Betrieb genommen, die eine Drehung der Dose oder Flasche 10 vornehmen, wie dies durch den Pfeil gekennzeichnet ist. Die Betriebsdauer kann beispielsweise von dem Gewicht oder der Größe der Dose oder Flasche 10 abhängen. Auch die Temperatur der Dose oder Flasche 10 ist ein möglicher Parameter, der über die Dauer der Drehung entscheiden kann.

Ist der Kühlvorgang abgeschlossen, kann dies dem Nutzer z.B. durch eine LED oder dergleichen angezeigt werden und der Nutzer kann die Dose oder Flasche dann entnehmen.

Das Bezugszeichen 104 kennzeichnet eine Rippe oder eine sonstige Auflage, die die Aufgabe hat, sicherzustellen, dass die Dose oder Flasche nur punktuell aufliegt, um die Reibung und somit den Energieverbrauch der Antriebsmittel zu verringern.

Unterhalb des Aufnahmebereiches 200 befindet sich ein Schmelzwasserbehälter 300, der das aus dem Aufnahmebereich ablaufende Schmelzwasser auffängt.

Aus Figur 5 ist eine Getränkedose 10 ersichtlich, die zur Halterung in einem Aufnahmebereich an ihren beidseitigen Stirnseiten mit je einem Aufsteckteil 11 versehen wird. Dieses umfasst einen flanschartigen Abschnitt, der die Dose umgreift und einen daran angeordneten Stiftabschnitt 11a, der die Drehachse bildet.

Figur 6 zeigt einen mäanderförmigen Aufnahmebereich 210, der aus sich in Bewegungsrichtung der Dose 10 abwechselnden Abschnitten 210a und 210b gegensätzlicher Neigung besteht. Die Abschnitte 210a sind jeweils nach rechts abfallend ausgeführt und die Abschnitte 210b sind jeweils nach links abfallend ausgeführt. Die Dose 10, die mit den Achsabschnitten der Aufsteckteile 11 auf der Bahn aufliegt, durchläuft den Aufnahmebereich somit wie eine Kugel auf einer Kugelbahn. Durch die sich ändernde Drehrichtung wird eine besonders gute Durchmischung und Kühlung erzielt. Der "Antrieb" der Dose erfolgt vorzugsweise allein durch Schwerkraft. Der Aufnahmebereich 210 ist gekühlt.

Nach dem Durchlaufen des Aufnahmebereiches fällt die Dose 10 in das Ausgabebehältnis 220, aus dem sie dann entnommen werden kann.

Figur 7 zeigt einen schachtartigen Aufnahmebereich 230, der sich vorzugsweise senkrecht nach unten erstreckt. Die beiden gegenüberliegenden Wandungen des Aufnahmebereiches sind mit unterschiedlichen Reibungskoeffizienten ausgeführt, so dass die Dose 10 eine Drehbewegung erfährt, wenn sie durch den Schacht 230 fällt. Der Schacht 230 ist gekühlt.

Nach dem Durchlaufen des Aufnahmebereiches 230 fällt die Dose 10 in das Ausgabebehältnis 220, aus dem sie dann entnommen werden kann.

Aus Figur 8 ist eine Ausführungsform ersichtlich, bei der die Dose 10 auf einer bewegbaren Ebene 240 hin- und hergerollt wird. Die Ebene 240 kippt vergleichbar mit einer Wippe um die Achse 241. Das Bezugszeichen 250 zeigt einen Motor mit Exzenterscheibe und das Bezugszeichen 260 zeigt einen Linearantrieb z.B. einen Piezoaktor oder einen Elektromagneten. Durch die Antriebsmittel wird die Ebene 240 an einem Ende nach oben und unten bewegt und erfährt dementsprechend eine Kippbewegung.

Figur 9 zeigt ein Beispiel für ein schwebende Aufnahme der Dose 10. Die gekühlte Luft oder gekühlte Flüssigkeit oder ein sonstiges gekühltes Fluid durchströmt einen Kanal 270, der in einen sich schalenförmig erweiternden Abschnitt 272 übergeht. Aus dem Kanal 270 strömt das Fluid allseitig in den Abschnitt 272, so dass die Dose an ihrer jeweils unten liegenden Seite vollständig angeströmt wird. Der Abschnitt 272 weist im Betrieb einen Abstand zu der Dose 10 auf, so dass die Dose vollständig durch das Fluid getragen wird. Sie wird dabei vorzugsweise gedreht.

Figur 10 zeig ein Beispiel für ein Antriebsmittel in Form von angetriebenen Rollen 280, die voneinander beabstandet sind und auf denen die Dose 10 aufliegt. Durch die Drehung der Rollen wird die Dose in eine Drehbewegung versetzt. Wie dies durch den Doppelpfeil angedeutet ist, erfährt die Dose dabei gleichzeitig eine Vibration, die durch die Rollen 280 oder durch ein anderes Antriebsmittel erzeugt wird.

Grundsätzlich ist darauf hinzuweisen, dass die vorliegende Erfindung und insbesondere nicht das Ausführungsbeispiel nicht auf Dosen beschränkt ist, sondern jedes beliebige Flüssigkeitsbehältnis umfasst, also beispielsweise auch Flaschen.

Des Weiteren wird darauf hingewiesen, das die synonymen Begriffe "Getränkebehältnis" und "Flüssigkeitsbehältnis" jedes beliebige Gefäß umfassen, wie Dosen Flaschen, flexible Behälter.

Das darin befindliche Getränk kann eine beliebige Flüssigkeit bzw. Getränk sein.

## Patentansprüche

1. Kühl- und/oder Gefriergerät mit einem gekühlten Aufnahmebereich für ein eine Flüssigkeit enthaltendes Flüssigkeitsbehältnis, insbesondere für Getränkeflaschen oder -dosen, wobei
ein Antriebsmittel vorgesehen ist, um, zum Zwecke der beschleunigten Abkühlung der Flüssigkeit, den Aufnahmebereich selbst und/oder das darin aufgenommene Flüssigkeitsbehältnis zu bewegen, wobei das Antriebsmittel eine Nockenscheibe, eine Nockenwelle oder einen sonstigen eine Nocke aufweisenden, umlaufenden bzw. sich drehenden Körper aufweist, deren/dessen Nocke mit dem Aufnahmebereich oder mit einem darin befindlichen Flüssigkeitsbehältnis intermittierend in Kontakt steht, wobei die Nocke derart dimensioniert ist, dass durch den intermittierenden Kontakt eine ruckartige intermittierende Bewegung des Aufnahmebereichs oder des darin befindlichen Flüssigkeitsbehältnis erzeugt wird.

2. Kühl- und/oder Gefriergerät nach Anspruch 1, **dadurch gekennzeichnet, dass** das Antriebsmittel derart ausgebildet ist, dass der Aufnahmebereich und/oder das Flüssigkeitsbehältnis vibriert, geschüttelt oder gestoßen, wird oder dass Mittel vorgesehen sind, die derart ausgebildet sind, dass eine Kombination von zwei oder mehr der vorgenannten Bewegungsarten erzeugt wird.

3. Kühl- und/oder Gefriergerät nach Anspruch 1 oder 2, **dadurch gekennzeichnet, dass** das Antriebsmittel derart ausgebildet ist, dass eine eine Hinund Herbewegung erzeugt wird.

4. Kühl- und/oder Gefriergerät nach einem der vorhergehenden Ansprüche, **dadurch gekennzeichnet, dass** das Antriebsmittel derart ausgebildet ist, dass die Bewegung linear ist.

5. Kühl- und/oder Gefriergerät nach einem der vorhergehenden Ansprüche, **dadurch gekennzeichnet, dass** der Aufnahmebereich Bestandteil einer modularen Einheit ist.

6. Kühl- und/oder Gefriergerät nach Anspruch 5, **dadurch gekennzeichnet, dass** die modulare Einheit lösbar in dem Gerät angeordnet ist.

7. Kühl- und/oder Gefriergerät nach einem der vorhergehenden Ansprüche, **dadurch gekennzeichnet, dass** der Aufnahmebereich offen in dem gekühlten Innenraum angeordnet ist oder von diesem abgetrennt ist und durch ein Verschlusselement zugänglich ist.

8. Kühl- und/oder Gefriergerät nach einem der vorhergehenden Ansprüche, **dadurch gekennzeichnet, dass** dem Aufnahmebereich ein Ventilator zur Erzeugung einer Kaltluftströmung durch den Aufnahmebereich zugeordnet ist oder dass der Aufnahmebereich derart in dem Gerät angeordnet ist, dass dieser von einer in dem Gerät vorliegenden Kaltluftströmung beaufschlagt wird.

9. Kühl- und/oder Gefriergerät nach einem der vorhergehenden Ansprüche, **dadurch gekennzeichnet, dass** eine Steuer- oder Regelungseinheit vorgesehen, die derart ausgebildet ist, dass diese die Antriebsmittel in Abhängigkeit eines Parameters betreibt, wobei es sich bei dem einen Parameter vorzugsweise um die Temperatur der Flüssigkeit oder des Flüssigkeitsbehältnisses oder um die Umgebungstemperatur oder um die Zeit handelt.

10. Kühl- und/oder Gefriergerät nach einem der vorhergehenden Ansprüche, **dadurch gekennzeichnet, dass** in dem Aufnahmebereich Eis, vorzugsweise gecrushtes Eis, vorliegt und/oder dass Mittel vorgesehen sind, die derart ausgebildet sind, dass durch diese Mittel in den Aufnahmebereich Eis, vorzugsweise gecrushtes Eis einfüllbar ist.

11. Kühl- und/oder Gefriergerät nach Anspruch 10, **dadurch gekennzeichnet, dass** ein Eisbereiter vorgesehen ist, der derart angeordnet ist, dass das Eis aus dem Eisbereiter durch die Mittel in den Aufnahmebereich bewegbar ist.

12. Kühl- und/oder Gefriergerät nach einem der Ansprüche 10 oder 11, **dadurch gekennzeichnet, dass** eine Steuer- oder Regelungseinheit vorgesehen ist, die die Befüllung des Aufnahmebereiches mit Eis in Abhängigkeit eines Parameters vornimmt.

13. Kühl- und/oder Gefriergerät nach Anspruch 12, **dadurch gekennzeichnet, dass** es sich bei dem Parameter um das Vorhandensein und/oder die Größe und/oder das Gewicht und/oder die Temperatur des in dem Aufnahmebereich befindlichen Flüssigkeitsbehältnisses handelt.

14. Kühl- und/oder Gefriergerät nach einem der Ansprüche 10 bis 13, **dadurch gekennzeichnet, dass** ein Behältnis zur Aufnahme von Schmelzwasser aus dem Aufnahmebereich vorhanden ist.

## Claims

1. Refrigerator and/or freezer comprising a refrigerated receiving region for a liquid container containing a liquid, in particular for drinks bottles or cans,
wherein
a drive means is provided to move the receiving region itself and/or the liquid container received therein for the purpose of accelerated refrigeration of the liquid, wherein
the drive means comprises a disc cam, a cam shaft or another revolving or rotating body comprising a cam, the cam of which is in intermittent contact with the receiving region or with a liquid container placed therein, wherein the cam is dimensioned such that, by means of the intermittent contact, a jerky, intermittent movement of the receiving region or the liquid container placed therein is produced.

2. Refrigerator and/or freezer according to claim 1, **characterised in that** the drive means is designed such that the receiving region and/or the liquid container is vibrated, shaken or bumped, or **in that** means are provided which are designed such that a combination of two or more of the above-mentioned movement types are produced.

3. Refrigerator and/or freezer according to claim 1 or 2, **characterised in that** the drive means is designed such that a back and forth movement is produced.

4. Refrigerator and/or freezer according to any of the preceding claims, **characterised in that** the drive means is designed such that the movement is linear.

5. Refrigerator and/or freezer according to any of the preceding claims, **characterised in that** the receiving region is part of a modular unit.

6. Refrigerator and/or freezer according to claim 5, **characterised in that** the modular unit is arranged in the appliance so as to be removable.

7. Refrigerator and/or freezer according to any of the preceding claims, **characterised in that** the receiving region is arranged so as to be open in the refrigerated interior or is separate therefrom and is accessible by means of a closure element.

8. Refrigerator and/or freezer according to any of the preceding claims, **characterised in that** a fan for producing a cold-air flow through the receiving region is allocated to the receiving region or **in that** the receiving region is arranged in the appliance such that a cold-air flow present in the appliance is applied thereto.

9. Refrigerator and/or freezer according to any of the preceding claims, **characterised in that** an open-loop or closed-loop control unit is provided which is designed such that it operates the drive means on the basis of a parameter, with this parameter preferably being the temperature of the liquid or the liquid container, or being the ambient temperature, or being time.

10. Refrigerator and/or freezer according to any of the preceding claims, **characterised in that** there is ice, preferably crushed ice, in the receiving region and/or **in that** means are provided that are designed such that they can introduce ice, preferably crushed ice, into the receiving region.

11. Refrigerator and/or freezer according to claim 10, **characterised in that** an ice maker is provided that is arranged such that the ice from the ice maker can be moved into the receiving region by the means.

12. Refrigerator and/or freezer according to any of claims 10 or 11, **characterised in that** an open-loop or closed-loop control unit is provided that fills the receiving region with ice on the basis of a parameter.

13. Refrigerator and/or freezer according to claim 12, **characterised in that** the parameter is the presence and/or size and/or weight and/or temperature of the liquid container placed in the receiving region.

14. Refrigerator and/or freezer according to any of claims 10 to 13, **characterised in that** a container for receiving melt water from the receiving region is provided.

## Revendications

1. Appareil de réfrigération et/ou de congélation avec une zone de réception réfrigérée pour un récipient de liquide contenant un liquide, en particulier pour des bouteilles ou des cannettes de boisson, dans lequel
un moyen d'entraînement est prévu pour déplacer, aux fins du refroidissement accéléré du liquide, la zone de réception elle-même et/ou le récipient de liquide reçu dans celle-ci,
dans lequel
le moyen d'entraînement présente un disque à cames, un arbre à cames ou tout autre corps présentant une came, circulant en périphérie ou tournant, dont la came est en contact par intermittence avec la zone de réception ou avec un récipient de liquide se trouvant dans celle-ci, dans lequel la came est dimensionnée de telle manière qu'un déplacement intermittent saccadé de la zone de réception ou du récipient de liquide se trouvant dans celle-ci est généré par le contact intermittent.

2. Appareil de réfrigération et/ou de congélation selon la revendication 1, **caractérisé en ce que** le moyen d'entraînement est réalisé de telle manière que la zone de réception et/ou le récipient de liquide sont amenés à vibrer, sont secoués ou cognés, ou que sont prévus des moyens, qui sont réalisés de telle manière qu'une combinaison de deux ou plus des types de déplacement susmentionnés est générée.

3. Appareil de réfrigération et/ou de congélation selon la revendication 1 ou 2, **caractérisé en ce que** le moyen d'entraînement est réalisé de telle manière qu'un déplacement en va-et-vient est généré.

4. Appareil de réfrigération et/ou de congélation selon l'une quelconque des revendications précédentes, **caractérisé en ce que** le moyen d'entraînement est réalisé de telle manière que le déplacement est linéaire.

5. Appareil de réfrigération et/ou de congélation selon l'une quelconque des revendications précédentes, **caractérisé en ce que** la zone de réception fait partie intégrante d'une unité modulaire.

6. Appareil de réfrigération et/ou de congélation selon la revendication 5, **caractérisé en ce que** l'unité modulaire est disposée de manière amovible dans l'appareil.

7. Appareil de réfrigération et/ou de congélation selon l'une quelconque des revendications précédentes, **caractérisé en ce que** la zone de réception est disposée de manière ouverte dans l'espace intérieur réfrigéré ou est séparée de celui-ci et est accessible par un élément de fermeture.

8. Appareil de réfrigération et/ou de congélation selon l'une quelconque des revendications précédentes, **caractérisé en ce qu'**un ventilateur servant à générer un flux d'air froid à travers la zone de réception est associé à la zone de réception, ou que la zone de réception est disposée de telle manière dans l'appareil que celle-ci est soumise à l'action d'un flux d'air froid présent dans l'appareil.

9. Appareil de réfrigération et/ou de congélation selon l'une quelconque des revendications précédentes, **caractérisé en ce qu'**est prévue une unité de commande ou de régulation, qui est réalisée de telle manière que celle-ci fait fonctionner les moyens d'entraînement en fonction d'un paramètre, dans lequel le paramètre est de préférence la température du liquide ou du récipient de liquide ou la température ambiante ou l'heure.

10. Appareil de réfrigération et/ou de congélation selon l'une quelconque des revendications précédentes, **caractérisé en ce que** de la glace, de préférence de la glace pilée, est présente dans la zone de réception, et/ou que sont prévus des moyens, qui sont réalisés de telle manière que de la glace, de préférence de la glace pilée, peut être transvasée dans la zone de réception par lesdits moyens.

11. Appareil de réfrigération et/ou de congélation selon la revendication 10, **caractérisé en ce qu'**est prévue une machine à glace, qui est disposée de telle manière que la glace peut être déplacée hors de la machine à glace par les moyens dans la zone de réception.

12. Appareil de réfrigération et/ou de congélation selon l'une quelconque des revendications 10 ou 11, **caractérisé en ce qu'**est prévue une unité de commande ou de régulation, qui réalise le remplissage de la zone de réception en glace en fonction d'un paramètre.

13. Appareil de réfrigération et/ou de congélation selon la revendication 12, **caractérisé en ce que** le paramètre est la présence et/ou la taille et/ou le poids et/ou la température du récipient de liquide se trouvant dans la zone de réception.

14. Appareil de réfrigération et/ou de congélation selon l'une quelconque des revendications 10 à 13, **caractérisé en ce qu'**un récipient servant à recevoir de l'eau de fonte provenant de la zone de réception est présent.
